# EUROPÄISCHE PATENTSCHRIFT

(11) **EP 2 138 761 B1**
(45) Veröffentlichungstag und Bekanntmachung des Hinweises auf die Patenterteilung: **11.12.2013**
(21) Anmeldenummer: 09163648.0
(22) Anmeldetag: 24.06.2009
(51) Int. Cl.: F21V 7/10, F21V 7/22, F21S 8/02

(54) **Verfahren zur Herstellung eines Downlight-Reflektors**
Method of producing a downlight reflector
Procédé de fabrication d'un réflecteur à éclairage dirigé vers le bas

(30) Priorität: 25.06.2008 DE 102008029743
(43) Veröffentlichungstag der Anmeldung: 30.12.2009
(73) Patentinhaber: RZB Rudolf Zimmermann, Bamberg GmbH, 96052 Bamberg (DE)
(72) Erfinder: Grimm, Manfred, 59759 Arnsberg (DE)
(74) Vertreter: Fritz, Edmund Lothar

(56) Entgegenhaltungen:
- EP-A- 0 728 988
- EP-A- 1 672 276
- DE-A1- 19 520 177
- DE-A1-102004 006 003
- DE-A1-102004 058 750
- DE-U1-202006 003 988
- FR-A- 1 091 837
- FR-A- 2 484 607
- GB-A- 1 253 992
- US-A- 3 413 462
- US-A- 4 418 379
- US-A1- 2007 070 633

## Beschreibung

Die vorliegende Erfindung betrifft ein Verfahren zur Herstellung eines rotationssymmetrischen etwa topfförmigen Downlight-Reflektors mit einer hoch reflektierenden Oberfläche bei dem man von einem metallischen Flachmaterial ausgeht und dieses entsprechend der gewünschten Form des Reflektors verformt, wobei man aus dem Flachmaterial einen einer Abwicklung eines Rotationskörpers entsprechenden Zuschnitt in Streifenform erstellt, diesen zu einem Rotationskörper biegt und die Enden des Streifens miteinander verbindet.

Rotationssymmetrische Reflektoren mit hoch reflektierenden Oberflächen werden beispielsweise für sogenannte "Downlights" verwendet. Dies sind in der Regel runde topfförmige Einbauleuchten, die in abgehängte Decken eingebaut werden und oft mit Kompaktleuchtstofflampen bestückt sind. Die Downlights können aber auch als Anbauleuchten ausgebildet sein. Unter "Downlights" werden im Rahmen der vorliegenden Erfindung in den meisten Fällen weitgehend tiefstrahlende Leuchten verstanden, die ihr Licht weitgehend nach unten hin abstrahlen. Diese "Downlights" sollten zudem eine Lichtabstrahlcharakteristik haben, die den heute üblichen Vorschriften bezüglich der Beleuchtungsstärken und der Entblendung entspricht. Es wird auf die Norm DIN EN 12464-1 verwiesen (siehe dort "Beleuchtung von Arbeitsstätten in Innenräumen."). Reflektoren von Strahlern, die beispielsweise auch schwenkbar sein können, sollen ebenfalls von der vorliegenden Erfindung umfasst sein.

Zur Erzielung vergleichsweise hoher Beleuchtungsstärken (Wirkungsgrade) werden dabei hoch reflektierende Oberflächen für die Downlight-Reflektoren verwendet. Die Erzielung höherer Wirkungsgrade ist heute aufgrund der Energieeinsparverordnung ein sehr wichtiger Aspekt im Hinblick auf die Möglichkeiten der Vermarktung der Downlights. Die Reflektoren für die Downlights bestehen meist aus Aluminium, welches mittels verschiedener Verfahren zur Erzielung der hoch reflektierenden Oberfläche beschichtet wird. Grundsätzlich kann man auch direkt Reinstaluminium als Ausgangsmaterial verwenden, was jedoch aus Kostengründen oftmals ausscheidet. Üblich ist es daher Aluminiumlegierungen mit einem weniger hohen Reinheitsgrad einzusetzen und dann die Oberflächen durch Beschichtungsverfahren zu veredeln. Eines der bekannten Verfahren ist das Eloxieren. Dabei werden jedoch nur Reflexionsgrade im Bereich von etwa 75 % bis 87 % erzielt. Vor etwa 15 Jahren wurden auch Verfahren entwickelt, mittels derer es möglich ist, Aluminiumoberflächen durch ein Mehrschichtsystem so zu veredeln, dass noch höhere Lichtreflexionsgrade von über 90 % möglich werden. Derartige Materialien werden unter der Bezeichnung "Miro"® im Handel angeboten. Diesbezüglich wird beispielsweise auf das Gebrauchsmuster DE 298 12 559 U1 der Fa. Alanod Aluminium-Veredlung GmbH & Co. und die dort genannten Druckschriften verwiesen. In jüngster Zeit wurde ein Beschichtungsmaterial der Fa. Alanod bekannt, welches einen noch höheren Lichtreflexionsgrad von bis zu 98 % aufweist und unter der Bezeichnung Miro-Silver® im Handel ist. Nachteilig ist jedoch, dass die so veredelten Werkstoffe sehr kostspielig sind, da die Verfahren zur Herstellung dieser Oberflächen recht aufwändig sind. Ein weiterer Nachteil liegt darin, dass bei bestimmten Beschichtungsverfahren wie zum Beispiel dem Sputtern bei rotationssymmetrischen Werkstücken Schattenflächen durch ungleichmäßige Beschichtung entstehen können.

Bei rotationssymmetrischen Reflektoren für Leuchten geht man nach dem Stand der Technik im Allgemeinen so vor, dass man das Flachmaterial durch Verformungsverfahren wie Tiefziehen oder Drücken in die gewünschte Form bringt. Diese Verformungsmethoden setzen in der Regel eine minimale Materialstärke des Ausgangs-Flachmaterials von in etwa 1 mm voraus. Bei Verarbeitung der genannten hochwertigen Werkstoffe liegt hier bereits ein Kostengesichtspunkt. Vorteilhaft wäre es, wenn man über Verfahren verfügen würde, die einen Einsatz von dünneren Ausgangsmaterialien (Tafeln, Coils) ermöglichen.

In der DE 2 201 197 A ist ein Verfahren zur Herstellung einer Fahrzeugleuchte (eines Scheinwerfers) bekannt, bei dem die Leuchte eine Ausnehmung mit etwa parabolischer Oberfläche aufweist. Diese Oberfläche ist nicht direkt abwickelbar. Es wird hier so vorgegangen, dass man von einem flachen Zuschnitt einer reflektierenden Folie ausgeht, die in Form eines Rings geschnitten ist, bei dem ein Segment fehlt. Der Ring wird dann zu einem Rotationskörper mit einer kegelstumpfförmigen Form gebogen. Die dünne Folie weist eine Vielzahl von Schlitzen auf, die in einem bestimmten Muster angeordnet sind. Durch diese Schlitze ist es möglich, den Kegelstumpf weiter zu verformen, um die Form an diejenige der Ausnehmung anzupassen, wobei die Folie dazu in die Oberfläche der Ausnehmung gedrückt wird und dann mit der Oberfläche der Ausnehmung verklebt wird.

Die hier verwendete reflektierende Folie ist ein sehr dünnes Material (es wird von einem Blatt gesprochen), so dass es bei Verformung zu Faltenwurf oder Einreißen kommt. Aus diesem Grunde wird das Folienmaterial geschlitzt, um es nach der Herstellung des Rotationskörpers verformen zu können. Die Materialstärke der hier verwendeten Folie wird höchstens etwa in der Größenordnung von 0,1 mm liegen, vergleichbar mit gewöhnlichem Papier. Ein aus einer solchen dünnen Folie gebogener Rotationskörper ist nicht selbsttragend. Man kann daher aus dem Flachmaterial allein keinen selbsttragenden Rotationskörper formen. Vielmehr lässt sich dieses dünne Folienmaterial nur dazu verwenden, einen bereits in sich formstabilen selbsttragenden Körper definierter Form (beispielsweise topfförmig mit Parabelquerschnitt) innen auszukleiden, um so eine reflektierende Oberfläche zu schaffen. Entsprechend wird bei diesem vorbekannten Verfahren zusätzlich ein äußeres Gehäuse mit Ausnehmung benötigt, in welches die Folie eingeklebt wird.

Das in der DE 2 201 197 verwendete reflektierende Folienmaterial ist zudem nicht "hoch reflektierend" im Sinne der Definition der vorliegenden Erfindung. Zu Beginn der 70er Jahre waren Materialien mit Lichtreflexionsgraden von über 85 %, insbesondere etwa 90 % und mehr noch nicht bekannt. Unter "hoch reflektierenden" Materialien werden hingegen gemäß der vorliegenden Erfindung solche Materialien verstanden, die bevorzugt einen Lichtreflexionsgrad von mehr als 85 %, weiter vorzugsweise von etwa 90 % oder höher ausweisen. Dabei handelt es sich in der Regel um dünne Bleche aus einem metallischen Träger, beispielsweise Aluminium, welcher zur Erzeugung des hohen Reflexionsgrads eine meist mehrschichtige Beschichtung aufweist. Derartige beschichtete Metallbleche können beispielsweise eine Zwischenschicht aus anodisch oxidiertem oder elektrolytisch geglänztem Aluminium aufweisen, auf die dann ein optisches Mehrschichtsystem aufgebracht wird. Derartige Materialien sind beispielsweise in der DE 298 12 559 U 1 beschrieben. Das metallische Ausgangsmaterial hat für die erfindungsgemäße Verwendung eine Materialstärke von insgesamt wenigstens etwa 0,2 mm, vorzugsweise wenigstens etwa 0,3 mm. Derartige beschichtete Metallbleche sind wegen der aufwändigen Beschichtungsverfahren sehr hochwertig und teuer und sie haben sehr empfindliche Oberflächen.

In der US 4 418 379 A wird eine Leuchte beschrieben, deren Reflektor aus einem planaren Zuschnitt hergestellt wird, wobei es sich jedoch nicht um ein "downlight" handelt, da die Leuchte nicht tiefstrahlend ist und sich die Lampe nicht innerhalb des Grundrisses des Reflektors befindet, so dass das Licht überwiegend ungerichtet und auch in sehr flachen Winkeln abgestrahlt werden kann. Bei dieser Leuchte wird zudem der Reflektor aus einem Material mit vergleichsweise großer Materialstärke von mehr als 1 mm hergestellt.

Die FR 1 091 837 A beschreibt eine in einem Verfahren der eingangs genannten Gattung hergestellte Leuchte, bei der rein kegelstumpfförmige Elemente des Reflektors aus einem flachen Zuschnitt gebogen werden. Die ideale Kegelform ist jedoch lichttechnisch nicht vorteilhaft, weshalb hier vorgeschlagen wird, mehrere Kegelstumpfelemente miteinander zu verbinden. Derartige Fügevorgänge sind jedoch nachteilig für die Eigenschaften des Reflektors, denn es ist schwierig eine über gangslose einheitliche Oberfläche zu erhalten.

In der US 2007/070633 A1 wird ein Verfahren vorgeschlagen bei dem man einen Reflektor aus dünnem hoch reflektierenden Blech herstellt und dazu einen Zuschnitt verwendet, der aus vielen Einzelsegmenten besteht. Dies ist ein hochkomplizierter Blechzuschnitt und die Segmente müssen anschließend miteinander verbunden werden. Wenn die Form des Reflektors in der Produktion nur geringfügig geändert werden soll, müssen ein neuer Stanzzuschnitt berechnet und entsprechende Werkzeuge hergestellt werden. Dieses Verfahren ist somit sehr aufwändig und es führt auch nicht zu einem Reflektor, der ein idealer Rotationskörper ist, denn es ergeben sich viele Kantenlinien und Montagepunkte, die zu einer ungleichmäßigen Lichtabstrahlung des Reflektors führen.

Schließlich sind aus dem Stand der Technik Verfahren bekannt, wie sie zum Beispiel in der GB 1 253 992 A beschrieben werden, bei denen der Reflektor zwar aus einem flachen dünnen Folienzuschnitt gebogen wird, dieses Reflektormaterial jedoch nicht selbsttragend ist, sondern von einem Aufnahmering gehalten wird. Das Folienmaterial wird dabei mit einer Klebebeschichtung versehen und in den Aufnahmering eingeklebt. Dies ist ein zusätzlicher Arbeitsvorgang, der zudem die Gefahr in sich birgt, dass sich bei dem Klebevorgang Falten aufwerfen, die zu Unregelmäßigkeiten in der Oberfläche des Reflektors führen.

Die Aufgabe der vorliegenden Erfindung besteht darin, ein rationelles Verfahren zur Herstellung von rotationssymmetrischen etwa topfförmigen Leuchtenreflektoren mit einer hoch reflektierenden Oberfläche der eingangs genannten Gattung zur Verfügung zu stellen, welches es ermöglicht, ausgehend von den dünnen beschichteten hochwertigen Ausgangsmaterialien mit vergleichsweise geringer Materialstärke einen Reflektor umfassend einen bereits in sich stabilen Rotationskörper herzustellen und welches zu einem Reflektor mit optimierten lichttechnischen Eigenschaften führt.

Die Lösung dieser Aufgabe liefert ein Verfahren zur Herstellung von rotationssymmetrischen, etwa topfförmigen Leuchtenreflektoren mit einer hoch reflektierenden Oberfläche der eingangs genannten Gattung mit den kennzeichnenden Merkmalen des Hauptanspruchs. Erfindungsgemäß ist vorgesehen, dass man von einem durchgehend vollflächigen, mit einem optisch wirksamen Material beschichteten, hoch reflektierenden, dünnen Metallblech als Zuschnitt ausgeht und aus diesem einen selbsttragenden Rotationskörper biegt, der den Korpus des Reflektors bildet. Das erfindungsgemäße Ausgangsmaterial ist also durchgehend vollflächig und es weist anders als im Stand der Technik keine Schlitze auf. Natürlich kann der Zuschnitt aufgrund der Form des herzustellenden Reflektors beispielsweise bereits eine Ausstanzung aufweisen, wenn zum Beispiel ein Fenster für den radialen Durchgang des Leuchtmittels ins Innere des Reflektors oder dergleichen benötigt wird. Dies ist jedoch mit einer regelmäßigen Schlitzung, die das Material schwächt, nicht vergleichbar. Der herzustellende Reflektor bleibt vielmehr in sich selbsttragend und eigenstabil. Es wird anders als im Stand der Technik kein separater Gehäusekörper mehr nötig, um den Rotationskörper erst selbsttragend zu machen. Dieser ist nach dem Biegevorgang selbsttragend, in sich sehr stabil und resistent gegen unerwünschte

Verformung wie Beulenbildung oder dergleichen. Der Rotationskörper, der die Grundform des Reflektors wiedergibt kann aufgrund dieser selbsttragenden Eigenschaften und der hohen Stabilität in den nachfolgenden Bearbeitungsvorgängen problemlos gehandhabt und um weitere lichttechnisch notwendige Bauelemente ergänzt werden. Wenn man hingegen wie im Stand der Technik von einer dünnen und dazu noch geschlitzten Folie ausgeht, die nach dem Biegen aus der Abwicklung nicht zu einem selbsttragenden Rotationskörper führt, sind diese weitere Arbeitsgänge nicht möglich. Diese Folie lässt sich allein gar nicht handhaben und führt nur dann zu einem formstabilen Rotationskörper mit reflektierender Oberfläche, wenn man die Folie in ein separates formstabiles Gehäuse einklebt. Außerdem kann man mit einer geschlitzten Folie nicht einen Reflektor mit einer einheitlichen hoch reflektierenden Oberfläche schaffen, die den lichttechnischen Anforderungen der Innenseite eines Reflektorkorpus gemäß der vorliegenden Erfindung genügt. Es ergeben sich im Stand der Technik durch die Schlitzung unerwünschte Reflexionen, ein schlechterer Strahlenverlauf und ein höherer Lichtverlust.

Gemäß einer bevorzugten Weiterbildung der Erfindung ist insbesondere vorgesehen, dass man von einem spannungsharten, ausgewalzten Aluminiumblech als Zuschnitt ausgeht. Derartige Bleche als Ausgangsmaterialien führen nicht nur zu selbsttragenden, sondern sehr formstabilen Rotationskörpem, die bei den weiteren Bearbeitungsvorgängen unerwünschte Verformungen wie Beulenbildung oder dergleichen vermeiden. Das genannte Ausgangsmaterial des Zuschnitts führt insbesondere zu einem nach dem Biegevorgang etwas unter Spannung stehenden Rotationskörper. Nur zur Veranschaulichung dessen, was im Rahmen der vorliegenden Anmeldung unter selbsttragend und formstabil verstanden wird, sei angeführt, dass ein so geformter Kegelstumpf zum Beispiel einer Verformung der Wandung bei Einwirkung einer Kraft in Achsrichtung auf den Körper von beispielsweise 90 kg widerstehen kann.

Erfindungsgemäß geht man also so vor, dass man aus dem Flachmaterial einen einer Abwicklung eines Rotationskörpers entsprechenden Zuschnitt in Streifenform erstellt, diesen zu einem selbsttragenden Rotationskörper biegt und die Enden des Streifens miteinander verbindet. Durch die erfindungsgemäße Lösung wird das sonst übliche Umformverfahren wie Tiefziehen oder Drücken des Flachmaterials umgangen. Dies hat den Vorteil, dass die mit derartigen Umformverfahren verbundenen Einschränkungen bei der erfindungsgemäßen Lösung entfallen. Es kann beispielsweise ein Flachmaterial mit geringerer Materialstärke als Ausgangsmaterial verwendet werden. Da die für hoch reflektierende Oberflächen notwendigen Materialien sehr kostspielig sind, wird hierdurch ein ganz erheblicher wirtschaftlicher Vorteil erzielt. Auch ist es vorteilhaft, wenn man nach dem erfindungsgemäßen Verfahren von einem Flachmaterial ausgehen kann, welches bereits die gewünschte hoch reflektierende Endoberfläche aufweist, als wenn man zunächst ein Flachmaterial umformt und nach dem Umformvorgang eine Beschichtung vornimmt, die zu einem hoch reflektierenden Material führt. Zum Beispiel können dann bei gewissen Beschichtungsverfahren (z. B. nach der Miro®-Methode) Schattenflächen auf den Oberflächen der beschichteten Werkstücke entstehen.

Weiterhin ist es vorteilhaft, dass das erfindungsgemäße Verfahren mit wenigen einfachen Fertigungsschritten auskommt und daher auch eine rationelle Serienfertigung ermöglicht. Es ist zu bedenken, dass Reflektoren dieses Typs für Downlights und dergleichen bei den Leuchtenherstellern in großen Stückzahlen hergestellt werden, so dass Vereinfachungen im Fertigungsprozess zu Zeitersparnis und großen Kostenvorteilen führen.

Bei dem erfindungsgemäßen Biegen des selbsttragenden Reflektor-Grundkörpers aus einem einer Abwicklung entsprechenden Zuschnitt wird hingegen das Flachmaterial keinen zu hohen mechanischen Belastungen ausgesetzt. Man kann ein vergleichsweise dünnes Ausgangsmaterial (bevorzugt oberflächenbeschichtetes Aluminium mit einer Materialstärke von etwa 0,2 mm bis etwa 0,8 mm) verwenden, welches bereits die hochwertige hoch reflektierende Endoberfläche aufweist. Es genügt, wenn man wie üblich das zu bearbeitende Flachmaterial in der Produktionsphase mit einer Schutzfolie versieht, die dann abgezogen wird.

Das erfindungsgemäße Verfahren kommt insbesondere für die Verarbeitung von Flachmaterial aus Aluminium oder Aluminiumlegierungen in Betracht, welches an seiner Oberfläche insbesondere durch eine ein- oder mehrschichtige Beschichtung hoch reflektierend ausgebildet ist. Beispielsweise kann das eingangs genannte "Miro"® oder "Miro-Silver"® verwendet werden.

Vorzugsweise geht man so vor, dass man aus einer Bahn oder Tafel eines Flachmaterials den Zuschnitt erstellt, den Zuschnitt entsprechend der Form des gewünschten Reflektor-Grundkörpers biegt und man dann die beiden Enden des gebogenen Zuschnitts in Streifenform zum Beispiel durch einen Klebevorgang miteinander verbindet. Man kann bevorzugt den Zuschnitt in Streifenform so biegen, dass die beiden Enden auf Stoß aneinander liegen und kann dann außenseitig auf den Rotationskörper einen Streifen aus einem geeigneten Werkstoff aufkleben, der beide Enden des Streifens überlappt und diese miteinander verbindet. Es verbleibt bei dieser Vorgehensweise nur eine minimale Stoßnaht auf der Innenseite (Sichtseite) des Reflektors, die nicht erhaben ist und daher später optisch kaum wahrgenommen wird.

Als Leuchtmittel werden bei Leuchten dieses Typs in der Regel Leuchtstofflampen verwendet, insbesondere Kompaktleuchtstofflampen, die wenig Platz beanspruchen und meist so angeordnet werden, dass sie in radialer Richtung in den Reflektor hinein ragen. Die Vorschaltgeräte werden üblicherweise außerhalb des Reflektors untergebracht. Um eine solche Anordnung der Leuchtstofflampe zu ermöglichen, ist es daher vorteilhaft, wenn gemäß einer bevorzugten Ausführungsvariante der Erfindung ein Fenster in dem Reflektor vorgesehen wird, durch das die Lampe radial in den Reflektor ragen kann. Dieses Fenster kann bereits in dem Zuschnitt berücksichtigt sein oder auch erst nach dem Biegen und Kleben des Reflektors beispielsweise durch einen Stanzvorgang mit einem Stempel eingebracht werden.

Nach dem Biegen des Zuschnitts ergibt sich zunächst die Grundform des gewünschten Rotationskörpers, beispielsweise kann dies die Form eines Kegelstumpfs sein. Aus lichttechnischen Gründen ist es jedoch gegebenenfalls vorteilhaft, für einen Reflektor eine Mantellinie zu wählen, die nicht entlang einer Geraden verläuft, sondern entlang einer Kurvenlinie. Es kann zum Beispiel ein etwa topfförmiger Rotationskörper mit einer eher balligen Form vorteilhaft sein oder mit einer Mantellinie, die wenigstens abschnittsweise etwa der Form eines Parabelastes folgt.

Erfindungsgemäß verformt man, nach Ausbildung der Grundform des Rotationskörpers durch Biegen aus dem Zuschnitt, den Rotationskörper in mindestens einem weiteren Verformungsschritt, nämlich in einem Prägevorgang. Hier handelt es sich jedoch um eine eher geringfügige Verformung zu dem genannten Zweck, verglichen mit einer Verformung wie sie bei einem Umformprozess wie beispielsweise beim Tiefziehen oder Drücken erfolgt. Bei diesem nachträglichen Verformungsschritt handelt es sich um eine "Feinverformung", während der eigentliche grundlegende Schritt der Formung des Rotationskörpers aus dem Flachmaterial einfach durch Biegen des Zuschnitts geschieht.

Bei einem solchen Prägevorgang kann man beispielsweise in die Oberfläche des Rotationskörpers eine Facettenprägung einbringt. Dies hat beispielsweise Vorteile hinsichtlich der lichttechnischen Eigenschaften eines solchen Reflektors. Die Abbildung der Lampe im Reflektor kann dadurch beispielsweise aufgelöst werden.

Bei den Downlights, für die die erfindungsgemäßen Reflektoren überwiegend Verwendung finden, handelt es sich vorwiegend um Deckeneinbauleuchten. Für den Deckeneinbau ist ein unterer Rand des Reflektors vorteilhaft, der im eingebauten Zustand an der Unterseite der abgehängten Decke anliegt. Eine bevorzugte konstruktive Lösungsvariante sieht daher weiterhin vor, dass man in wenigstens einem nachfolgenden Schritt an den Rotationskörper im unteren Randbereich einen Bördelring anformt, um so diesen unteren Rand zu schaffen. Das Anformen eines solchen Bördelrings ist ein einfacher Verfahrensschritt, der sich auf gängigen herkömmlichen Maschinen durchführen lässt. Alternativ dazu kann man aber auch stattdessen einen Ring, beispielsweise einen etwa L-förmigen Ring als separates Einzelteil herstellen und in einem nachfolgenden Schritt über den unteren Randbereich des Rotationskörpers schieben, wobei dieser L-Ring eine Aufnahme für den Randbereich des Rotationskörpers aufweist und man den Ring an dem Rotationskörper festlegt.

Der Rotationskörper des Downlight-Reflektors kann auch oberseitig mit einem Deckel versehen werden, der als obere Abdeckung dient. Dieser Deckel kann beispielsweise mit Lochbefestigungen oder Schlitzen für die Befestigung versehen sein. Um einen solchen Deckel mit dem aus dem Zuschnitt gebogenen Rotationskörper zu verbinden, kann beispielsweise an dem Zuschnitt aus Flachmaterial in Streifenform, von dem ausgegangen wird, wenigstens eine Lasche angeformt sein oder an dem Rotationskörper später wenigstens eine Lasche angebracht werden, und nach dem Biegen des Rotationskörpers wird auf diesen oben wenigstens ein tellerartiger Deckel aufgesetzt, der wenigstens einen Schlitz aufweist und Rotationskörper und Deckel werden anschließend miteinander derart verbunden, dass die wenigstens eine Lasche durch den wenigstens einen Schlitz hindurchgreift. Weiterhin kann insbesondere vorgesehen sein, dass der Deckel mit einem seitlichen Deckelrand den Rotationskörper übergreift und mit diesem zu einem Reflektor verbunden wird.

Es wurde bereits erwähnt, dass das erfindungsgemäße Verfahren es erlaubt, ein Flachmaterial mit geringerer Materialstärke als Ausgangsmaterial zu verwenden. Bevorzugt ist im Rahmen der Erfindung vorgesehen, dass man von einem Flachmaterial mit einer Materialstärke von weniger als 1 mm, vorzugsweise von weniger als 0,8 mm, weiter vorzugsweise von weniger als 0,6 mm, zum Beispiel bevorzugt in der Größenordnung von etwa 0,4 mm bis etwa 0,3 mm ausgeht und aus diesem den einer Abwicklung des Rotationskörpers entsprechenden Zuschnitt erstellt.

Gegenstand der vorliegenden Erfindung ist weiterhin ein rotationssymmetrischer etwa topfförmiger Downlight-Reflektor mit einer hoch reflektierenden Oberfläche, welcher von einem metallischen Flachmaterial ausgehend durch Verformung entsprechend der gewünschten Form des Reflektors erhalten wurde, wobei der Reflektor in einem Verfahren nach einem der Ansprüche 1 bis 14 hergestellt wurde.

Gegenstand der vorliegenden Erfindung ist weiterhin eine Leuchte, insbesondere Einbauleuchte oder Anbauleuchte, insbesondere Downlight, die einen solchen Reflektor umfasst.

Die in den Unteransprüchen beschriebenen Merkmale betreffen bevorzugte Weiterbildungen der erfindungsgemäßen Aufgabenlösung. Weitere Vorteile der vorliegenden Erfindung ergeben sich aus der nachfolgenden Detailbeschreibung.

Nachfolgend wird die vorliegende Erfindung anhand von Ausführungsbeispielen unter Bezugnahme auf die beiliegenden Zeichnungen näher erläutert. Dabei zeigen:
Figur 1 eine Ansicht eines Zuschnitts, der der Abwicklung des herzustellenden Rotationskörpers entspricht;
Figur 1 a eine Ansicht eines ähnlichen Zuschnitts gemäß einer leicht abgewandelten Variante der vorliegenden Erfindung;
Figur 2 eine Ansicht des Rotationskörpers nach dem Biegevorgang im Längsschnitt;
Figur 2 a eine Draufsicht des Rotationskörpers von Figur 2;
Figur 3 a eine perspektivische Ansicht des Reflektors nach dem Biegevorgang;
Figur 3b eine entsprechende Ansicht wie in Figur 3 nach dem Klebevorgang;
Figur 3c eine ähnliche Ansicht nach dem Ausstanzen eines Fensters;
Figur 3d eine ähnliche Ansicht, die eine alternative Variante der Verbindung der Enden nach dem Biegen zeigt;
Figur 4 einen Längsschnitt durch den Reflektor in einem späteren Stadium des Verfahrens;
Figur 4 a eine Detailansicht des Reflektors im unteren Bereich entsprechend einem Ausschnitt von Figur 4;
Figur 5 einen Längsschnitt eines fertigen Reflektors;
Figur 6 einen Längsschnitt durch einen Reflektor mit Deckel gemäß einer weiteren beispielhaften Ausführungsvariante der Erfindung.

Zunächst wird auf die Figur 1 Bezug genommen, die einen Zuschnitt des Ausgangsmaterials zeigt, der einer Abwicklung des herzustellenden Rotationskörpers entspricht. Man erkennt in Figur 1 den Zuschnitt 10, der aus einem Flachmaterial wie beispielweise einer Tafel oder dergleichen aus Aluminium oder einer Aluminiumlegierung erhältlich ist, wobei der Werkstoff eine hoch reflektierende Oberfläche aufweist. Es wird der benötigte Zuschnitt 10 beispielsweise ausgestanzt aus einem Werkstoff, der mindestens an der späteren Sichtseite quasi bereits die benötigte Endoberfläche aufweist, wie zum Beispiel Miro"®. Der Zuschnitt 10 wird begrenzt durch eine obere Kantenlinie 11, die einer Kurvenlinie folgt, eine untere Kantenlinie 14, die ebenfalls einer Kurvenlinie folgt, mit von der Linie der Kante 11 geringfügig abweichendem Krümmungsradius. Weiter hat der Zuschnitt eine erste gerade seitliche Kantenlinie 12 an seinem einen Ende und eine zweite gerade seitliche Kantenlinie 13 an seinem anderen Ende, wobei die Längen der beiden seitlichen Kantenlinien 12 und 13 übereinstimmen. Das verwendete Flachmaterial des Zuschnitts 10 ist recht dünn, beispielsweise etwa im Bereich 0,4 bis 0,6 mm Materialstärke, so dass es sich gut biegen lässt.

Der in Figur 1 dargestellte Zuschnitt 10 wird nun so gebogen, dass sich ein Rotationskörper 20 der in den Figuren 2 und 3 dargestellten Art ergibt, bei dem die beiden seitlichen Kantenlinien 12 und 13 des Zuschnitts dann auf Stoß aneinander liegen. Es ergibt sich dann ein Kegelstumpf, der oben begrenzt wird durch die Kantenlinie 11 und unten begrenzt wird durch die Kantenlinie 14. Die Draufsicht auf den kegelstumpfförmigen Rotationskörper 20 ist in Figur 2 a dargestellt. Dieser Kegelstumpf entsteht folglich in nur einem Biegeschritt aus dem Zuschnitt, ohne einen Umformprozess im Sinne der herkömmlichen Umformverfahren wie Tiefziehen, Drücken oder dergleichen, bei denen Spannungen im Werkstück aufgebaut werden und es zu Festigkeitsänderungen kommt.

Um den als downlight-Reflektor dienenden Rotationskörper nach oben hin abzuschließen, kann man wie in der Figur 3 a gezeigt ist, einen tellerartigen Deckel 23 von oben auf den Rotationskörper 20 aufsetzen und an diesem befestigen. Die Befestigung kann zum Beispiel über Laschen 26 an dem Rotationskörper 20 erfolgen, die in Schlitze 24 in dem Deckel 23 eingreifen. Alternativ dazu können auch beispielsweise vorstehende Bereiche wie Nocken 27 oder ähnliches oben an dem Rotationskörper gebildet sein, die in Löcher 25 an einem angeformten Ring des Deckels 23 eingreifen. Im befestigten Zustand kann dieser Ring außen am Deckel den Rotationskörper oben übergreifen.

Die Fixierung des Kegelstumpfs nach dem Biegen kann durch einen Klebefügeprozess erfolgen. Eine erste Möglichkeit hierzu ist in der Figur 3b dargestellt. Der Zustand nach dem Biegen ist in Figur 3 a gezeigt. Die beiden Kantenlinien 12 und 13 liegen auf Stoß aneinander. Es wird nun ein beispielsweise etwa rechteckiger Streifen aus einem ähnlichen Werkstoff (gegebenenfalls aus dem gleichen Material oder zumindest dem Grundmaterial Aluminiumfolie) außen auf den Kegelstumpf geklebt, so dass der Streifen 15 die beiden Enden des Zuschnitts jeweils über eine gewisse Breite überdeckt und am besten so, dass die Stoßlinie 16 etwa in der Mitte unter dem Streifen 15 verläuft. Der Rotationskörper 20 nach dem Klebeschritt ist in Figur 3b dargestellt.

Figur 3d zeigt eine mögliche Alternative, bei der man die beiden Enden des Zuschnitts nicht auf Stoß aneinandergrenzen lässt, sondern den Zuschnitt so weit biegt, dass sich die beiden Enden etwas überlappen. In diesem Fall kann man ohne den zuvor geschilderten Streifen 15 auskommen und beide Enden des Zuschnitts unmittelbar miteinander verbinden, zum Beispiel durch Verkleben. Der Überlappungsbereich ist in Figur 3d mit dem Bezugszeichen 28 bezeichnet.

In einem weiteren Arbeitsschritt, der in Figur 3c gezeigt ist, wird dann gegebenenfalls ein Fenster 17 in den Rotationskörper 20 gestanzt, welches später bei dem Reflektor dazu dient, die Lampe von außen hindurch in das Innere des Reflektors zu führen. Dies kann beispielsweise mit einem Stempel erfolgen, insbesondere in dem durch den aufgeklebten Streifen 15 verstärkten Bereich oder auch an anderer Stelle. Der Rotationskörper 20 nach dem Ausstanzen des Fensters 17 ist in Figur 3c dargestellt.

Es wird nun nachfolgend auf die Figur 1 a Bezug genommen, die eine gegenüber Figur 1 leicht abgewandelte Variante des Zuschnitts zeigt, von dem bei der Herstellung des Rotationskörpers ausgegangen werden kann. Die Grundform des Zuschnitts 10 ist hier ähnlich wie bei der zuvor anhand von Figur 1 beschriebenen Variante. Jedoch sind hier an der oberen Kantenlinie mehrere (in dem Beispiel insgesamt 4) etwa halbkreisförmige Anformungen 29 an der oberen Kantenlinie 11 vorgesehen, aus denen nach Biegen des Zuschnitts zu der Form des Rotationskörpers Laschen gebogen werden können, mittels derer ein Deckel für den Reflektor befestigbar ist. Etwas oberhalb der Kantenlinie 11 sind außerdem bevorzugt schmale Schlitze 30 in dem Material vorgesehen, die einen geschwächten Bereich darstellen und dazu dienen können, das spätere Umbiegen dieser Anformungen 29 um etwa 90 ° zur Ausbildung der Laschen zu erleichtern. Es sind bei dieser Variante von vornherein Laschen 26 vorhanden, geformt aus den Anformungen 29, so dass eine Befestigung eines Deckels 23 an dem Rotationskörper erfolgen kann, ähnlich wie dies in Figur 3 a dargestellt ist. Dazu weist der Deckel 23 eine entsprechende Anzahl von Schlitzen 24 auf, durch die die Laschen 26 hindurch geschoben werden können.

In dem Ausführungsbeispiel von Figur 1 a gibt es eine weitere Abweichung gegenüber der Variante von Figur 1. Es sind nämlich im oberen Bereich der seitlichen Kantenlinien 12, 13 jeweils etwa rechteckige Ausklinkungen 31, 32 vorgesehen, so dass beim Biegen des Stanzzuschnitts zu dem Rotationskörper bereits ein Fenster 17 ausgebildet ist, wie es in Figur 3c dargestellt ist, so dass bei der Variante von Figur 1 a der spätere Arbeitsschritt des Stanzens dieses Fensters 17 entfällt. Das Fenster 17 dient wie bereits erwähnt dazu, bei der Montage der Leuchte später die Lampe von außen in das Innere des Reflektors einzuführen.

Es wird nun nachfolgend auf die Figuren 4 und 4a und 5 Bezug genommen. Der nach dem Biegeschritt erhaltene Rotationskörper 20 wie er in Figur 2 dargestellt ist, der die Form eines Kegelstumpfs hat, wird bei einer möglichen Variante des erfindungsgemäßen Verfahrens in einem Prägeprozess nachträglich noch etwas verformt, so dass die in Figur 4 dargestellte Form erhalten wird, bei der die Mantellinie 18 wie man im Vergleich zu Figur 2 erkennt nicht mehr geradlinig verläuft, sondern in einer Kurvenlinie. Dies hat Vorteile in Bezug auf die Charakteristik der Lichtabstrahlung des herzustellenden Reflektors, worauf hier nicht näher eingegangen werden soll. Da der Reflektor meist in eine abgehängte Decke eingebaut wird, wird in diesen Fällen ein unterer nach außen ragender Flansch benötigt, der dann im eingebauten Zustand an der Unterseite der hier nicht dargestellten abgehängten Decke zur Anlage kommt. Zur Erzeugung eines solchen unteren Flansches kann man durch Bördeln einen Bördelring herstellen. Eine Alternative dazu stellt die Verwendung eines etwa L-förmigen Rings 19 dar, wie er in den Figuren 4 und 4 a dargestellt ist. Die vergrößerte Ansicht gemäß Figur 4 a zeigt wie der L-förmige Ring 19, der eine Aufnahme 21 hat, über das untere Ende der Wandung des Rotationskörpers 20 geschoben wird, so dass der untere Rand des Reflektors von der Aufnahme 21 aufgenommen wird. Der L-förmige Ring 19 kann damit beispielsweise durch eine Klemmverbindung oder auch durch eine Klebeverbindung an dem Reflektor gehalten werden. Der waagrechte Schenkel 22 des L-förmigen Rings 19 bildet dann den erwähnten Flansch für die Anlage an der abgehängten Decke beim Einbau der Leuchte. Der fertige Reflektor mit montiertem L-Ring 19 (aber ohne den Deckel) ist noch einmal in Figur 5 dargestellt.

Ein rotationssymmetrischer Reflektor wie er beispielsweise in den Figuren 3a oder 5 dargestellt ist, kann beispielsweise bei einer Deckeneinbauleuchte oder Deckenanbauleuchte des Typs "downlight" verwendet werden. Dazu wird dieser Reflektor üblicherweise in einen Leuchtentopf eingesetzt und mittels an sich bekannter Methoden an diesem Leuchtentopf befestigt. Der Leuchtentopf und die vollständige Leuchte sind in den Zeichnungen der vorliegenden Anmeldung nicht dargestellt.

Der in Figur 3 a dargestellte Deckel 23 des Downlight-Reflektors kann durch lichttechnische Einbauten an der Unterseite des Deckels variiert werden, um die Abstrahlcharakteristik einer solchen Leuchte zu verändern. Ein Ausführungsbeispiel eines solchen Reflektors ist in Figur 6 gezeigt. Dort ist ein vertikaler Schnitt durch einen solchen Reflektor gezeigt. Man erkennt den Rotationskörper 20 und den Deckel 23, welcher eine mittig in Durchmesserrichtung verlaufende Mittelkantung 33 oberhalb der Lampe 34 aufweist. Diese Mittelkantung ist etwa V-förmig ausgebildet und hat zwei konkav geformte Parabeläste 35, 36. Durch diese Mittelkantung kann man erreichen, dass von der Lampe 34 nach oben hin abgegebenes Licht nicht unmittelbar auf die Lampe zurück reflektiert wird, denn dieser Lichtanteil wird dann durch die Parabeläste gelenkt und wird seitlich an der Lampe vorbei entweder direkt nach unten gelenkt oder auf die innere seitliche Fläche des Rotationskörpers 20 und von dort aus reflektiert und nach unten hin abgestrahlt.

Der Deckel 23 kann aber auch unterseitig plan sein. Der Deckel hat in der Regel wie in Figur 6 dargestellt einen umgebogenen seitlichen Rand 37, der den Rotationskörper 20 des Reflektors übergreift (siehe Figur 6) und beispielsweise zur Verbindung beider Bauteile mit diesem verklebt werden kann. Der Deckel 23 kann aber auch in sich konkav oder konvex verformt sein, um die Lichtabstrahlcharakteristik zu verändern. Beispielsweise kommt auch eine Kegelform für den Deckel in Betracht.

Ein ganz wesentlicher Vorteil der vorliegenden Erfindung liegt darin, dass durch den hohen Reflexions-Wirkungsgrad des bei einem erfindungsgemäßen Reflektor verwendbaren Materials ein höherer Wirkungsgrad der Leuchte erzielbar ist, bei der ein solcher Reflektor verwendet wird. Dies macht es wiederum möglich, bei der Beleuchtung eines Raumes die Anzahl der Leuchten zu reduzieren oder die Leuchten mit schwächeren Lampen zu betreiben, wodurch sich in beiden Fällen eine Energieersparnis ergibt.

### Bezugszeichenliste

- 10: Zuschnitt
- 11: Kantenlinie
- 12: seitliche Kantenlinie
- 13: seitliche Kantenlinie
- 14: Kantenlinie
- 15: Streifen
- 16: Stoßlinie
- 17: Fenster
- 18: Mantellinie
- 19: L-förmiger Ring
- 20: Rotationskörper
- 21: Aufnahme
- 22: waagerechter Schenkel
- 23: Deckel
- 24: Schlitze
- 25: Löcher für Lochbefestigung
- 26: Laschen
- 27: Nocken für Lochbefestigung
- 28: Überlappung
- 29: Anformungen
- 30: Schlitze
- 31: Ausklinkungen
- 32: Ausklinkungen
- 33: Mittelkantung
- 34: Lampe
- 35: Parabelast
- 36: Parabelast
- 37: Deckelrand

## Patentansprüche

1. Verfahren zur Herstellung eines rotationssymmetrischen etwa topfförmigen Downlight-Reflektors mit einer hoch reflektierenden Oberfläche, bei dem man von einem metallischen Flachmaterial ausgeht und dieses entsprechend der gewünschten Form des Reflektors verformt, wobei man aus dem Flachmaterial einen einer Abwicklung eines Rotationskörpers (20) entsprechenden Zuschnitt (10) in Streifenform erstellt, diesen zu einem Rotationskörper (20) biegt und die Enden des Streifens miteinander verbindet, **dadurch gekennzeichnet, dass** man von einem durchgehend vollflächigen, mit einem optisch wirksamen Material oberflächenbeschichteten, hoch reflektierenden, weniger als 1 mm und wenigstens 0,2 mm dicken Aluminiumblech mit einem Lichtreflexionsgrad von über 90 % als Zuschnitt (10) ausgeht, welches bereits die hoch reflektierende Oberfläche aufweist, und aus diesem einen selbsttragenden Rotationskörper (20) biegt, der den Korpus des Reflektors bildet, und dass man, nach Ausbildung der Grundform des Rotationskörpers (20) durch Biegen aus dem Zuschnitt (10), den Rotationskörper (20) in mindestens einem weiteren Verformungsschritt, der ein Prägevorgang ist, noch weiter verformt.

2. Verfahren nach Anspruch 1, **dadurch gekennzeichnet, dass** man von einem spannungsharten, ausgewalzten Aluminiumblech als Zuschnitt (10) ausgeht.

3. Verfahren nach einem der Ansprüche 1 oder 2, **dadurch gekennzeichnet, dass** man den Zuschnitt (10) in Streifenform so biegt, dass die beiden Enden auf Stoß aneinander liegen und man dann außenseitig auf den Rotationskörper (20) einen Streifen (15) aus einem geeigneten Werkstoff aufklebt, der beide Enden des gebogenen Zuschnitts (10) überlappt und diese miteinander verbindet.

4. Verfahren nach einem der Ansprüche 1 bis 3, **dadurch gekennzeichnet, dass** man nach Formung des Rotationskörpers (20) vorzugsweise durch einen Stanzvorgang in diesen wenigstens ein Fenster (17) einbringt oder dass man einen Zuschnitt (10) verwendet, welcher im Bereich der seitlichen Kantenlinien (12, 13) jeweils Ausklinkungen (31, 32) entsprechend der Form des zu schaffenden Fensters (17) aufweist.

5. Verfahren nach einem der Ansprüche 1 bis 4, **dadurch gekennzeichnet, dass** man nach dem Biegen des Rotationskörpers (20) auf diesen oben wenigstens einen tellerartigen Deckel (23) aufsetzt und man anschließend Rotationskörper (20) und Deckel (23) miteinander verbindet.

6. Verfahren nach einem der Ansprüche 1 bis 5, **dadurch gekennzeichnet, dass** man in wenigstens einem nachfolgenden Schritt an den Rotationskörper (20) im unteren Randbereich einen Bördelring anformt.

7. Verfahren nach einem der Ansprüche 1 bis 6, **dadurch gekennzeichnet, dass** man in einem nachfolgenden Schritt über den unteren Randbereich des Rotationskörpers (20) einen im Querschnitt etwa L-förmigen Ring (19) schiebt mit einer Aufnahme (21) für den Randbereich und den Ring (19) an dem Rotationskörper (20) festiegt.

8. Verfahren nach einem der Ansprüche 1 bis 7, **dadurch gekennzeichnet, dass** man von einem Flachmaterial mit einer Materialstärke von weniger als 0,8 mm, weiter vorzugsweise von weniger als 0,6 mm und einer minimalen Materialstärke von vorzugsweise wenigstens 0,3 mm ausgeht.

9. Verfahren nach einem der Ansprüche 1 bis 4 oder 6 bis 8, **dadurch gekennzeichnet, dass** an dem Zuschnitt (10) aus Flachmaterial in Streifenform, von dem ausgegangen wird, wenigstens eine Lasche (26, 29) angeformt ist oder an dem Rotationskörper (20) später wenigstens eine Lasche (26,28) angebracht wird, man nach dem Biegen des Rotationskörpers (20) auf diesen oben wenigstens einen tellerartigen Deckel (23) aufsetzt, der wenigstens einen Schlitz (24) aufweist und man Rotationskörper (20) und Deckel (23) anschließend miteinander der verbindet, dass die wenigstens eine Lasche (26,29) durch den wenigstens einen Schlitz (24) hindurchgreift.

10. Verfahren nach Anspruch 5 oder 9, **dadurch gekennzeichnet, dass** der Deckel (23) mit einem seitlichen Deckelrand (37) den Rotationskörper (20) übergreift und mit diesem zu einem Reflektor verbunden wird.

11. Verfahren nach einem der Ansprüche 9 oder 10, **dadurch gekennzeichnet, dass** der Deckel (23) plan ist, konkav oder konvex verformt ist, eine Kegelform aufweist, eine Mittelkantung (33) aufweist, insbesondere mit Parabelästen (35, 36), oder dass durch Verformung des Deckels (23) oder durch Einbauten im Deckelbereich die Lichtabstrahlcharakteristik des Deckels (23) verändert wird.

12. Rotationssymmetrischer etwa topfförmiger Downlight-Reflektor mit einer hoch reflektierenden Oberfläche, welcher von einem metallischen Flachmaterial ausgehend durch Verformung entsprechend der gewünschten Form des Reflektors erhalten wurde, **dadurch gekennzeichnet, dass** der Reflektor in einem Verfahren nach einem der Ansprüche 1 bis 11 hergestellt wurde.

13. Leuchte, insbesondere Einbauleuchte oder Anbauleuchte, insbesondere Downlight, **dadurch gekennzeichnet, dass** diese mindestens einen Reflektor gemäß Anspruch 12 umfasst.

## Claims

1. A method for producing a rotationally symmetrical, approximately cup-shaped downlight reflector, comprising a highly-reflective surface, in the case of which the starting point is a metallic flat material and the latter is deformed according to the desired shape of the reflector, wherein a cut (10) in the shape of strips, which corresponds to an unwinding of a rotational body (20), is created from the flat material, said cut being bent to form a rotational body (20) and the ends of the strip are connected to one another, **characterized in that** the starting point is a continuously holohedral aluminum sheet, which is surface-coated with an optically effective material and which has a thickness of less than 1 mm and at least 0.2 mm, comprising a light reflectance degree of above 90% as cut (10), said aluminum sheet already encompasses the highly-reflective surface, and a self-supporting rotational body (20) is bent therefrom, which forms the body of the reflector, and that the rotational body (20) is deformed even further from the cut (10) in at least a further deformation step, which is an stamping process, after embodying the base form of the rotational body (20) by means of bending.

2. The method according to claim 1, **characterized in that** the starting point is a tension-tight, rolled out aluminum sheet as cut (10).

3. The method according to one of claims 1 or 2, **characterized in that** the cut (10) in the shape of strips is bent such that the two ends rest against one another so as to be flush and a strip (15) made of a suitable material, which overlaps the two ends of the bent cut (10) and connects them to one another, is then adhered to the outer side of the rotational body (20).

4. The method according to one of claims 1 to 3, **characterized in that**, after forming the rotational body (20), at least one window (17) is introduced therein preferably by means of a stamping process or that a cut (10) is used, which, in the area of the lateral edge lines (12, 13), in each case encompasses notches (31, 32) in accordance with the shape of the window (17), which is to be created.

5. The method according to one of claims 1 to 4, **characterized in that**, after bending the rotational body (20), at least one plate-like cover (23) is attached thereto on the top and rotational body (20) and cover (23) are subsequently connected to one another.

6. The method according to one of claims 1 to 5, **characterized in that** a flanged ring is integrally molded to the rotational body (20) in the lower edge area in at least one subsequent step.

7. The method according to one of claims 1 to 6, **characterized in that** a ring (19), the cross section of which is approximately L-shaped and which comprises an accommodation (21) for the edge area, is slid across the lower edge area of the rotational body (20) in a subsequent step and the ring (19) is fixed to the rotational body (20).

8. The method according to one of claims 1 to 7, **characterized in that** the starting point is a flat material comprising a material thickness of less than 0.8 mm, more preferably of less than 0.6 mm and a minimum material thickness of preferably at least 0.3 mm.

9. The method according to one of claims 1 to 4 or 6 to 8, **characterized in that** at least one connecting link (26, 28) is integrally molded to the cut (10) made of flat material in the shape of strips, which is the starting point, or that at least one connecting link (26, 28) is later attached to the rotational body (20), at least one plate-like cover (23) is attached to the top of the rotational body (20) after bending the latter, said cover (23) encompassing at least one slit (24), and rotational body (20) and cover (23) are subsequently connected to one another such that the at least one connecting link (26, 29) reaches through the at least one slit (24).

10. The method according to claim 5 or 9, **characterized in that** the cover (23) overlaps the rotational body (20) with a lateral cover edge (37) and is connected thereto to form a reflector.

11. The method according to one of claims 9 or 10, **characterized in that** the cover (23) is flat, concave or deformed convexly, encompasses a cone-shape, encompasses a center tilt (33), in particular comprising parable branches (35, 36) or that the light emission characteristic of the cover (23) is changed by deforming the cover (23) or by fixtures in the cover area.

12. A rotationally symmetrical, approximately cup-shaped downlight reflector comprising a highly-reflective surface, which, starting at a metallic flat material, was obtained by deformation in accordance with the desired shape of the reflector, **characterized in that** the reflector was produced in a method according to one of claims 1 to 11.

13. A luminaire, in particular a recessed luminaire or surface-mounted luminaire, in particular downlight, **characterized in that** the latter comprises at least one reflector according to claim 12.

## Revendications

1. Procédé de fabrication d'un réflecteur down-light symétrique en rotation, approximativement en forme de creuset avec une surface à haute réflexion, pour lequel on part d'une matière métallique plate et on la déforme en fonction de la forme souhaitée pour le réflecteur, lors duquel on élabore à partir de la matière plate une pièce découpée (10) sous forme de bande, correspondant à une projection développée d'un corps rotatif (20), on cintre celle-ci en un corps rotatif (20) et on relie l'une à l'autre les extrémités de la bande, **caractérisé en ce qu'**on part en tant que pièce découpée (10) d'une tôle d'aluminium revêtue en continu à pleine surface d'une matière à effet optique, d'une épaisseur inférieure à 1 mm et d'au moins 0,2 mm, présentant un taux de réflexion lumineuse supérieur à 90 %, qui comporte déjà la surface à haute réflexion et **en ce qu'**on cintre à partir de celle-ci un corps rotatif (20) autoporteur qui forme le corps du réflecteur et **en ce qu'**après réalisation de la forme de base du corps rotatif (20), par cintrage à partir de la pièce découpée (10), on poursuit encore la déformation du corps rotatif (20) dans au moins une étape de déformation supplémentaire qui est un processus d'estampage.

2. Procédé selon la revendication 1, **caractérisé en ce qu'**on part en tant que pièce découpée (10) d'une tôle d'aluminium laminée rigide en tension.

3. Procédé selon l'une quelconque des revendications 1 ou 2, **caractérisé en ce qu'**on cintre la pièce découpée (10) en forme de bande de telle sorte que les deux extrémités s'aboutent et **en ce qu'**on colle ensuite sur la face extérieure du corps rotatif (20) une bande (15) en un matériau adapté qui chevauche les deux extrémités de la pièce découpée (10) cintrée et les relie entre elles.

4. Procédé selon l'une quelconque des revendications 1 à 3, **caractérisé en ce qu'**après le façonnage du corps rotatif (20), on ménage dans celui-ci, de préférence par un processus de découpage au moins une fenêtre (17), **en ce qu'**on utilise une pièce découpée (10) qui dans la zone des lignes d'arêtes latérales (12, 13) comporte chaque fois des entailles (31, 32) correspondant à la forme de la fenêtre (17) à créer.

5. Procédé selon l'une quelconque des revendications 1 à 4, **caractérisé en ce qu'**après le cintrage du corps rotatif (20), on monte sur le dessus de celui-ci au moins un couvercle (23) de type disque et **en ce qu'**on relie ensuite le corps rotatif (20) et le couvercle (23).

6. Procédé selon l'une quelconque des revendications 1 à 5, **caractérisé en ce que** dans au moins une étape suivante, on rapporte sur le corps rotatif (20) une collerette, dans la zone de bordure inférieure.

7. Procédé selon l'une quelconque des revendications 1 à 6, **caractérisé en ce que** dans une étape suivante, on pousse par-dessus la zone de bordure inférieure du corps rotatif (20) une bague (19) de section transversale approximativement en forme de L, avec un logement pour la zone de bordure et **en ce qu'**on fixe la bague (19) sur le corps rotatif (20).

8. Procédé selon l'une quelconque des revendications 1 à 7, **caractérisé en ce qu'**on part d'une matière plate d'une épaisseur de matière inférieure à 0,8 mm, de manière plus préférentielle inférieure à 0,6 mm et d'une épaisseur minimale de préférence d'au moins 0,3 mm.

9. Procédé selon l'une quelconque des revendications 1 à 4 ou 6 à 8, **caractérisé en ce que** sur la pièce découpée (10) en matière plate en forme de bande de laquelle on part est rapportée au moins une patte (26, 29) ou **en ce qu'**on monte plus tard sur le corps rotatif (20) au moins une patte (26, 28), **en ce qu'**après le cintrage du corps rotatif (20) on pose sur le dessus de ce dernier au moins un couvercle (23) de type disque qui comporte au moins une encoche (24) et **en ce qu'**ensuite, on relie l'un à l'autre le corps rotatif (20) et le couvercle (23) de sorte que l'au moins une patte (26, 29) traverse l'au moins une encoche (24).

10. Procédé selon la revendication 5 ou la revendication 9, **caractérisé en ce que** par un bord latéral (37) du couvercle, le couvercle (23) chevauche le corps rotatif (20) et **en ce qu'**on le relie avec ce dernier en un réflecteur.

11. Procédé selon l'une quelconque des revendications 9 ou 10, **caractérisé en ce que** le couvercle (23) est plan, déformé de manière concave ou convexe, présente une forme conique, comporte une arête centrale (33), notamment avec des branches paraboliques (35, 36) ou en ce que par déformation du couvercle (23) ou par des objets encastrés dans la zone du couvercle (23), on modifie la caractéristique de diffusion de la lumière du couvercle.

12. Réflecteur down-light symétrique en rotation, approximativement en forme de creuset avec une surface à haute réflexion qui a été obtenu à partir d'une matière métallique plate, par déformation en fonction de la forme souhaitée pour le réflecteur, **caractérisé**
**en ce qu'**on a fabriqué le réflecteur lors d'un procédé selon l'une quelconque des revendications 1 à 11.

13. Luminaire, notamment luminaire encastrable ou rapporté, **caractérisé en ce qu'**il comprend au moins un réflecteur selon la revendication 12.
